# EUROPÄISCHE PATENTSCHRIFT

(11) **EP 3 957 910 B1**
(45) Veröffentlichungstag und Bekanntmachung des Hinweises auf die Patenterteilung: **09.10.2024**
(21) Anmeldenummer: 21186554.8
(22) Anmeldetag: 20.07.2021
(51) Int. Cl.: F23D 14/02, F23D 14/60, F23N 1/02

(54) **VERFAHREN UND ANORDNUNG ZUR PNEUMATISCHEN GEMISCHBILDUNG BEI EINEM VORMISCHBRENNER**
METHOD AND ASSEMBLY FOR THE PNEUMATIC MIXTURE FORMATION IN A PREMIX BURNER
PROCÉDÉ ET AGENCEMENT DE FORMATION PNEUMATIQUE D'UN MÉLANGE DANS UN BRÛLEUR DE PRÉMÉLANGE

(30) Priorität: 18.08.2020 DE 102020121597
(43) Veröffentlichungstag der Anmeldung: 23.02.2022
(73) Patentinhaber: Vaillant GmbH, 42859 Remscheid (DE)
(72) Erfinder: Reinert, Andreas, 58455 Witten (DE); Hopf, Matthias, 42855 Remscheid (DE); Richter, Klaus, 42855 Remscheid (DE)
(74) Vertreter: Popp, Carsten

(56) Entgegenhaltungen:
- EP-A1- 0 450 173
- EP-A2- 0 390 964
- WO-A1-02/10648
- FR-A1- 2 515 314

## Beschreibung

Die Erfindung betrifft ein Verfahren und eine Anordnung zur pneumatischen Bildung eines stabilen Gemisches bei einem Vormischbrenners zur Verbrennung von Brenngas mit Umgebungsluft. Bekannte Brenner, darunter insbesondere in sogenannten Gas-Brennwertgeräten, werden von einem Gebläse mit Umgebungsluft versorgt, und über ein Brenngasregelventil wird Brenngas in einer vorgebbaren Menge beigemischt. Die Erfindung betrifft Anordnungen, bei denen die Beimischung von Brennstoff auf der Druckseite des Gebläses erfolgt. Das Gemisch wird dann in einer Brennkammer gezündet und anschließend in einer stabilen geregelten Verbrennung zur Wärmeerzeugung genutzt, meist um warmes Brauchwasser und/oder Wärme für ein Heizsystem bereitzustellen. Ein Gemisch aus Luft und Brenngas verbrennt nur sicher und umweltfreundlich, wenn das Mischungsverhältnis von Luft zu Brenngas (die Luftzahl Lambda) in einem zündfähigen und umweltverträglichen Bereich vorliegt. Ist dies nicht der Fall, so gelangt möglicherweise (teilweise) unverbranntes Brenngas in die Umwelt, darunter möglicherweise auch Kohlenmonoxid und/oder es kann sogar an unerwünschter Stelle zur Ansammlung von zündfähigem Gemisch kommen, was eine Explosionsgefahr bedeuten kann. Aus diesem Grunde wird der Bildung des Gemisches aus Umgebungsluft und Brenngas besondere Aufmerksamkeit geschenkt.

Aus der EP 0 390 964 A2 ist eine Regeleinrichtung für Gasbrenner, bei der eine Druckmessung in einer der Gasdüse vorgelagerten Düse erfolgt. Aus der EP 0 450 173 A1 ist eine Vorrichtung zur Gemischregelung bei vormischenden Gasbrennern bekannt. Aus der FR 2 515 314 A1 ist eine Steuerung für Gasbrenner bekannt. Aus der EP 1 305 553 A1 ist ein Verbrennungssystem für ein Gargerät bekannt.

Nach dem Stand der Technik wird zum Beginn eines Verbrennungsprozesses zunächst ein Gebläse eingeschaltet, welches einen vorgebbaren Luftstrom über eine Drosselstelle, wie eine Venturidüse, in einen Brenner leitet. Diesem Luftstrom wird an einem Brenngaseinlass, meist vor oder in der Venturidüse, Brenngas beigemischt, was durch Öffnen eines Brenngasabsperrventils und über ein Brenngasregelventil erfolgt. Um sicherzustellen, dass Brenngas beim Hochfahren des Gebläses nicht zu früh oder beim Betrieb in falscher Menge beigemischt wird, gibt es eine Steuerleitung, die einen Referenzdruck Pref, der zwischen Gebläse und Brenngaseinlass abgenommen wird, an das Brenngasregelventil weiterleitet, so dass sich dieses erst öffnet, wenn genügend Luft vom Gebläse gefördert wird, und in einem gewissen Regelbereich eine dem Referenzdruck proportionale Menge Brenngas durchlässt bzw. am Ausgang des Brenngasregelventils einen dem Referenzdruck Pref gleichen Druck Pout einstellt. Hier gilt also Pout = Pref. Umgekehrt schließt sich das Brenngasregelventil, wenn aus irgendeinem Grund nicht mehr genug Luft gefördert wird, weil der Referenzdruck dann zu klein wird. Der Regelbereich wird allerdings auch verlassen, wenn die Differenz zwischen Referenzdruck und einem Versorgungsdruck Pin des Brenngases, der z. B. etwa 15 mbar [Millibar] betragen kann, zu klein wird, der Referenzdruck also im Verhältnis zu groß wird.

Diese beschriebene pneumatische Regelung hängt also unter anderem von der Qualität oder Art der Messung des Referenzdruckes ab. Bei sehr hohen Druckverlusten, die abhängig von der jeweiligen Brennerleistung z. B. in der Abgasführung entstehen können, kann der so gebildete Referenzdruck so hoch werden, dass er nahezu den am Brenngasregelventil zur Verfügung stehenden Eingangsdruck Pin des Brenngases erreicht (z.B. 15 mbar) und dadurch den Regelbereich verlässt. Die Folge davon ist, dass der dem Luftstrom beigemischte Brenngasstrom gegen null geht und dementsprechend dem Brenner nicht genug Brenngas zur Verbrennung zugeführt werden kann, was zu unerwünschten Folgen bis hin zur Abschaltung des Systems führen kann.

Für eine solche pneumatische Regelung nach dem Stand der Technik ist es Aufgabe der vorliegenden Erfindung, die Referenzdruckabnahme so zu verändern, dass Einflüsse, insbesondere durch Druckverluste stromabwärts der Drosselstelle (Venturidüse) keinen zu starken Einfluss auf den Referenzdruck haben und eine für die Regelung mindestens erforderliche Druckdifferenz zwischen Referenzdruck und Versorgungsdruck des Brenngases beim Betrieb möglichst zuverlässig zur Verfügung steht.

Zur Lösung dieser Aufgabe dienen ein Verfahren und eine Anordnung sowie eine Einlaufvorstufe gemäß den unabhängigen Ansprüchen. Vorteilhafte Ausgestaltungen und Weiterbildungen der Erfindung sind in den jeweiligen abhängigen Ansprüchen angegeben. Die Beschreibung, insbesondere im Zusammenhang mit den Figuren, veranschaulicht die Erfindung und gibt weitere Ausführungsbeispiele an.

Bei dem erfindungsgemäßen Verfahren zur Bildung eines Gemisches von Luft und Brenngas für einen Vormischbrenner, wobei ein Gebläse einen Luftstrom erzeugt, der über eine Drosselstelle, in der Form einer Venturidüse, dem Brenner zugeleitet wird, und dem Luftstrom vor oder in der Drosselstelle über ein Brenngasregelventil Brenngas beigemischt wird, wobei eine Referenzdruckmessstelle zur Entnahme eines Referenzdruckes zwischen Gebläse und Drosselstelle mittels einer Steuerleitung mit dem Brenngasregelventil zur Weiterleitung des Referenzdruckes verbunden wird, erfolgt die Entnahme des Referenzdrucks in einer druckreduzierenden Weise in einer Einlaufvorstufe. Der Referenzdruck ist dabei immer noch proportional dem vom Gebläse bewirkten statischen Druck vor der Drosselstelle, aber durch Verwendung einer Einlaufvorstufe wird der Druck etwas reduziert und dadurch der störende Einfluss von Druckverlusten im nachfolgenden System relativ verringert. Im einfachsten Fall kann eine solche Beeinflussung (Reduzierung) des Referenzdruckes dadurch erreicht werden, dass dieser Druck an einer Stelle abgenommen wird, an der der Luftstrom schneller (und damit der Druck geringer) ist als an einer herkömmlichen Referenzdruckmessstelle. Typische Düsenformen führen zu solchen Bereichen mit schnellerer Strömung. Der in der Vorlaufstufe abgenommene Referenzdruck Pref setzt sich nämlich in diesem Fall zusammen nach der Formel Pref = Pstat + Pdyn, wobei Pstat der die vom Gebläse geförderte Luftmenge repräsentierende statische Druck vor der Drosselstelle und Pdyn ein von der Strömungsgeschwindigkeit abhängiger dynamischer (negativer) Druck ist. Erfindungsgemäß wird die Einlaufvorstufe der Drosselstelle stromaufwärts direkt vorgeschaltet und weist einen verengten Bereich auf, in dem eine Entnahme des Referenzdrucks mittels mindestens einer Druckentnahmeöffnung erfolgt.

Da die Einlaufvorstufe der Drosselstelle stromaufwärts direkt vorgeschaltet ist, natürlich in einer strömungsgünstigen Weise, kommt es an der Verbindungsstelle nicht zu unnötigen Druckverlusten. Die Einlaufvorstufe weist einen verengten Bereich auf, in dem eine Entnahme des Referenzdrucks mittels mindestens einer Druckentnahmeöffnung erfolgt. Da in einem durchströmten verengten Bereich eine Strömung schneller und der Druck geringer wird, kann so die gewünschte Reduzierung des Referenzdruckes erreicht werden, wobei sich gezeigt hat, dass so Druckverluste und Änderungen in den Strömungsverhältnissen nachfolgender Anlagenteile keinen störenden Einfluss mehr auf die Beimischung von Brenngas haben, da der reduzierte Referenzdruck fast nur noch abhängig vom statischen Anteil des Luftstromes, den das Gebläse erzeugt, ist.

Besonders vorteilhaft werden zwei oder mehr Druckentnahmeöffnungen in dem verengten Bereich angeordnet und miteinander zu einer Referenzdruckmessstelle verbunden. Dies kann zum Beispiel erreicht werden, indem alle Druckentnahmeöffnungen in einem Ringraum um den verengten Bereich münden, aus dem dann auch der Referenzdruck entnommen wird.

Die Erfindung schafft auch eine Anordnung zur pneumatischen Bildung eines Gemisches für einem Brenner zur Verbrennung von Brenngas mit Umgebungsluft, wobei ein Gebläse vorhanden ist zur Erzeugung eines Luftstroms, der über eine Drosselstelle, in der Form einer Venturidüse, dem Brenner zugeleitet wird, wobei vor oder in der Drosselstelle über ein Brenngasregelventil Brenngas beigemischt werden kann, wobei weiter eine Referenzdruckmessstelle zwischen Gebläse und Drosselstelle vorhanden ist, die über eine Steuerleitung mit dem Brenngasregelventil in Verbindung steht und wobei die Referenzdruckmessstelle in einer den Luftstrom beeinflussenden Einlaufvorstufe stromaufwärts der Drosselstelle angeordnet ist. Die Referenzdruckmessstelle ist erfindungsgemäß nicht, wie bisher üblich an einer Stelle möglichst gleichmäßiger Strömung angeordnet, sondern in einer die Strömung verändernden Einlaufvorstufe. Wichtig dabei ist, dass durch das Vorhandensein der Einlaufvorstufe die Referenzdruckmessstelle in einem Bereich angeordnet werden kann, in dem der Druck geringer ist als der der ungestörten Strömung. Es gibt viele Bauformen, die lokal eine Verringerung des Druckes bewirken, so z. B. Drosselstellen, Düsen, Venturidüsen etc.

Die Einlaufvorstufe ist gerade so gestaltet, dass an der Referenzdruckmessstelle ein reduzierter Referenzdruck entnommen werden kann, der dann dem Brennstoffregelventil zugeführt wird. Dieses wird für den veränderten Druckbereich des Referenzdrucks, der aber immer noch die gewünschte Proportionalität zum Luftstrom hat, entsprechend kalibriert, damit weiterhin die gewünschte Brennstoffmenge dem Luftstrom beigemischt wird. Die Bedingung Pout = Pref wird dadurch modifiziert, so dass im Allgemeinen Pout > Pref gilt, da Pout gleich bleiben soll, aber Pref geringer wird.

Die Einlaufvorstufe weist einen verengten Bereich auf, in dem mindestens eine Druckentnahmeöffnung vorhanden ist, die mit der Referenzdruckmessstelle in Verbindung steht. Solche Druckentnahmeöffnungen sind bisher meistens Bohrungen, aber mit modernen Fertigungstechniken können auch andere Formen hergestellt werden. Wichtig ist nur, dass zuverlässig der Druck der Strömung an der Öffnung entnommen werden kann.

In einer speziellen Ausführungsform weist jede Druckentnahmeöffnung zumindest an einem stromabwärts liegenden Rand eine Anfasung auf. Dies ist besonders von Vorteil, wenn sich, was zu erwarten ist, in dem verengten Bereich keine laminare Strömung ausbildet. Eine Abschrägung jeder angeströmten Kante kann dann zusätzliche Turbulenzen und Druckschwankungen vermeiden helfen. Da Druckentnahmeöffnungen auch in schräg zur Strömungsrichtung verlaufenden (also konisch zulaufenden) Bereichen liegen können, ist es besonders vorteilhaft, wenigstens die stromabwärts liegenden inneren Ränder der Druckentnahmeöffnungen anzufasen. Es können aber auch die kompletten Ränder angefast werden.

Die Einlaufvorstufe ist direkt stromaufwärts der Drosselstelle angeordnet und bildet durch den verengten Bereich eine Düse oder Venturidüse, an die sich die Drosselstelle strömungsgünstig anschließt. Auf diese Weise kann die Kombination aus Einlaufvorstufe und Drosselstelle kompakt und mit geringen Störungen der Strömung gebaut werden.

verengte Bereich der Einlaufvorstufe kann beispielsweise eine Verringerung der für die Luftströmung zur Verfügung stehenden Querschnittsfläche um 5 bis 40 %, vorzugsweise 10 bis 20 % aufweisen. Eine solche Einlaufvorstufe lässt sich leicht nachrüsten oder in neue Anlagen integrieren und erlaubt es, einen verringerten und wenig von nachfolgenden Druckverlusten in einer Anlage gestörten Referenzdruck zu entnehmen, mit dem ein Brenngasregelventil zuverlässig angesteuert werden kann.

Ein schematisches Ausführungsbeispiel der Erfindung, auf das diese jedoch nicht beschränkt ist, und die Funktionsweise des erfindungsgemäßen Verfahrens werden nun anhand der Zeichnung näher erläutert. Es stellen dar:
- Fig. 1:: Eine erfindungsgemäße Vorrichtung zur pneumatischen Gemischbildung und
- Fig. 2:: ein Detail aus Fig. 1, nämlich die Form einer Druckentnahmeöffnung.

Figur 1 zeigt schematisch eine erfindungsgemäße Anordnung, nämlich ein Heizgerät 1 mit seinen für das Verständnis der Erfindung wesentlichen Einzelheiten. Ein Gebläse 2 saugt über eine Luftansaugrohr 4 Umgebungsluft an und führt diese zu einem Brenner 3. Hinter dem Gebläse 2 und vor dem Brenner 3 durchströmt die Luft eine Drosselstelle 6, hier in Form einer Venturidüse, in der dem Luftstrom Brenngas beigemischt wird. Dieses gelangt über ein Brenngasabsperrventil 5 aus einer Versorgungsleitung mit dem Versorgungsdruck Pin zu einem Brenngasregelventil 9 und von dort mit einem Ausgangsdruck Pout zu der Drosselstelle 6. Das Brenngasregelventil 9 ist über eine Steuerleitung 14 mit einer Referenzdruckmessstelle 13 verbunden. Der dort abgenommene Referenzdruck Pref bestimmt, ob und wie weit das Brenngasregelventil 9 öffnet, um eine dem Luftstrom entsprechende Menge Brenngas zuzumischen. Eine Steuereinheit 7 steuert und regelt über nicht dargestellte Signalleitungen die im Heizgerät ablaufenden Prozesse. Aus dem Brenner 3 austretende Flammen heizen über einen Wärmetauscher 11 einen hier nicht dargestellten Heiz- und oder Brauchwasserkreislauf. Entstehende Abgase werden über eine Abgasführung 10 in die Umgebung abgeleitet.

Während nach dem Stand der Technik der Referenzdruck Pref einfach zwischen Gebläse 2 und Drosselstelle 6 abgenommen wird, erfolgt dies erfindungsgemäß in einer Einlaufvorstufe 8, die einen verengten Bereich 16 aufweist. Dort wird über mindestens eine Druckentnahmeöffnung 12 der Referenzdruck Pref entnommen. Dieser ist wegen der in dem verengten Bereich 16 schnelleren Strömung niedriger. Wie oben ausgeführt können unterschiedliche Verhältnisse im Brenner 3 und/oder der Abgasführung 10 (oder auch unterschiedliche Umgebungsbedingungen oder unterschiedliche Leistungen des Brenners) zu Druckverlusten führen, die jedoch durch die Wirkung des verengten Bereiches 16 und den dadurch geringeren Referenzdruck Pref nicht mehr zu ungünstigen Folgen führen können. Der niedrigere Referenzdruck Pref kann durch entsprechende Kalibrierung des Brenngasregelventils 9 ausgeglichen werden. Es besteht aber kein Risiko mehr, dass der Referenzdruck Pref in die Nähe des Versorgungsdrucks Pin des Brenngases kommt, weshalb eine zu geringe Versorgung mit Brenngas auch bei relativ hohen Druckverlusten im Gasführungssystem 10 nicht mehr zu befürchten ist.

Die Ausgestaltung der Einlaufvorstufe 8 mit einer oder mehreren Druckentnahmeöffnungen 12 lässt einen großen Gestaltungsspielraum. Im vorliegenden schematischen Ausführungsbeispiel sind beispielhaft zwei Druckentnahmeöffnungen 12 dargestellt, die in einen Ringraum münden und über diesen mit der Referenzdruckmessstelle 13 in Verbindung stehen. Die Druckentnahmeöffnungen 12 sind in einem verengten Bereich 16, in dem der Luftstrom schneller strömt, angeordnet. Dabei können die Druckentnahmeöffnungen 12 schon in einem konischen, sich noch verengenden Bereich oder in einem zylindrischen schon verengten Bereich liegen. Generell, besonders aber im ersten Fall ist es vorteilhaft, die inneren Ränder der Druckentnahmeöffnungen 12 mit einer Anfasung 15 zu versehen, wenigstens in einem stromabwärtigen Teil.

Diese Ausgestaltung mit Anfasung 15 ist vergrößert nochmals in Fig. 2 dargestellt. Dort liegt die gezeigte Druckentnahmeöffnung 12 in einem konischen Teil des verengten Bereiches 16.

Die vorliegende Erfindung erlaubt es, einen verringerten Referenzdruck zur Regelung der Brenngaszufuhr bei einem Heizgerät zu entnehmen, wodurch Druckverluste in der Abgasführung des Heizgerätes sich nicht mehr negativ auswirken und eine zuverlässige Ansteuerung eines Brenngasregelventils selbst bei sich ändernden Druckverlusten möglich ist.

### Bezugszeichenliste

- 1: Heizgerät
- 2: Gebläse
- 3: Brenner
- 4: Luftansaugrohr
- 5: Brenngasabsperrventil
- 6: Drosselstelle (Venturidüse)
- 7: Steuereinheit
- 8: Einlaufvorstufe
- 9: Brenngasregelventil
- 10: Abgasführung
- 11: Wärmetauscher
- 12: Druckentnahmeöffnung
- 13: Referenzdruckmessstelle
- 14: Steuerleitung
- 15: Anfasung
- 16: Verengter Bereich
- 17: Stromabwärts liegender Rand der Druckentnahmeöffnung
- Pref: Referenzdruck
- Pin: Versorgungsdruck des Brenngases
- Pout: Ausgangsdruck des Brenngases hinter Brenngasregelventil

## Patentansprüche

1. Verfahren zur Bildung eines Gemisches von Luft und Brenngas für einen Brenner (3), wobei ein Gebläse (2) einen Luftstrom erzeugt, der über eine Drosselstelle (6) dem Brenner (3) zugeleitet wird, und dem Luftstrom vor oder in der Drosselstelle (6) über ein Brenngasregelventil (9) Brenngas beigemischt wird, wobei die Drosselstelle (6) eine Venturidüse ist, wobei eine Referenzdruckmessstelle (13) zur Entnahme eines Referenzdruckes (Pref) zwischen Gebläse (2) und Drosselstelle (6) mittels einer Steuerleitung (14) mit dem Brenngasregelventil (9) zur Weiterleitung des Referenzdruckes (Pref) verbunden wird, und wobei die Entnahme des Referenzdrucks (Pref) in einer druckreduzierenden Weise in einer Einlaufvorstufe (8) erfolgt, wobei die Einlaufvorstufe (8) der Drosselstelle (6) stromaufwärts direkt vorgeschaltet wird und einen verengten Bereich (16) aufweist, in dem eine Entnahme des Referenzdrucks (Pref) mittels mindestens einer Druckentnahmeöffnung (12) erfolgt.

2. Verfahren nach Anspruch 1, wobei zwei oder mehr Druckentnahmeöffnungen (12) in dem verengten Bereich (16) angeordnet und miteinander zu einer Referenzdruckmessstelle (13) verbunden werden.

3. Anordnung zur pneumatischen Bildung eines Gemisches für einem Brenner (3) zur Verbrennung von Brenngas mit Umgebungsluft, wobei ein Gebläse (2) vorhanden ist zur Erzeugung eines Luftstroms, der über eine Drosselstelle (6) dem Brenner (3) zugeleitet wird, wobei die Drosselstelle (6) eine Venturidüse ist, wobei vor oder in der Drosselstelle (6) über ein Brenngasregelventil (6) Brenngas beigemischt werden kann, wobei weiter eine Referenzdruckmessstelle (13) zwischen Gebläse (2) und Drosselstelle (6) vorhanden ist, die über eine Steuerleitung (14) mit dem Brenngasregelventil (9) in Verbindung steht und wobei die Referenzdruckmessstelle (13) in einer den Luftstrom beeinflussenden Einlaufvorstufe (8) stromaufwärts der Drosselstelle (6) angeordnet ist, und wobei die Einlaufvorstufe (8) direkt stromaufwärts der Drosselstelle (6) angeordnet ist und so gestaltet ist, dass an der Referenzdruckmessstelle (13) ein reduzierter Referenzdruck (Pref) entnommen werden kann, wobei die Einlaufvorstufe (8) einen verengten Bereich (16) aufweist, in dem mindestens eine Druckentnahmeöffnung (12) vorhanden ist, die mit der Referenzdruckmessstelle (13) in Verbindung steht.

4. Anordnung nach Anspruch 3, wobei jede Druckentnahmeöffnung (12) zumindest an einem stromabwärts liegenden Rand (17) eine Anfasung (15) aufweist.

## Claims

1. Method for forming a mixture of air and combustion gas for a burner (3), wherein a fan (2) generates an airflow which is supplied via a throttle point (6) to the burner (3), and combustion gas is mixed with the airflow prior to or in the throttle point (6) via a combustion gas regulating valve (9), wherein the throttle point (6) is a Venturi nozzle, wherein a reference pressure measurement point (13) for taking a reference pressure (Pref) between fan (2) and throttle point (6) is connected by means of a control line (14) to the combustion gas regulation valve (9) for passing on the reference pressure (Pref), and wherein the taking of the reference pressure (Pref) is carried out in a pressure-reducing manner in an infeed preliminary stage (8), wherein the infeed preliminary stage (8) is connected directly upstream of the throttle point (6) and has a constricted area (16) in which the reference pressure (Pref) can be taken by means of at least one pressure taking opening (12).

2. Method according to claim 1, wherein two or more pressure taking openings (12) are arranged in the constricted area (16) and are connected together to form a reference pressure measuring point (13).

3. Arrangement for the pneumatic formation of a mixture for a burner (3) for burning combustion gas with ambient air, wherein a fan (2) is present for generating an airflow which is supplied via a throttle point (6) to the burner (3), wherein the throttle point (6) is a Venturi nozzle, wherein combustion gas can be mixed in prior to or in the throttle point (6) via a combustion gas regulating valve (6), wherein furthermore a reference pressure measurement point (13) is present between fan (2) and throttle point (6) which is in connection with the combustion gas regulation valve (9) via a control line (14) and wherein the reference pressure measurement point (13) is arranged in an infeed preliminary stage (8) upstream from the throttle point (6) which influences the airflow, and wherein the infeed preliminary stage (8) is arranged directly upstream from the throttle point (6) and is configured such that at the reference pressure measurement point (13) a reduced reference pressure (Pref) can be taken, wherein the infeed preliminary stage (8) has a constricted area (16) in which at least one pressure taking opening (12) is present which is in connection with the reference pressure measurement point (13).

4. Arrangement according to claim 3, wherein each pressure taking opening (12) has a chamber (15) at least at one edge (17) situated downstream.

## Revendications

1. Procédé de formation d'un mélange d'air et de gaz combustible pour un brûleur (3), dans lequel un ventilateur (2) génère un flux d'air qui est amené au brûleur (3) par l'intermédiaire d'un point d'étranglement (6), et du gaz combustible est mélangé au flux d'air en amont ou dans le point d'étranglement (6) par l'intermédiaire d'une vanne de régulation de gaz combustible (9), dans lequel le point d'étranglement (6) est une buse Venturi, dans lequel un point de mesure de pression de référence (13) pour le prélèvement d'une pression de référence (Pref) entre le ventilateur (2) et le point d'étranglement (6) est connecté à la vanne de régulation de gaz combustible (9) au moyen d'une conduite de commande (14) pour la transmission de la pression de référence (Pref), et dans lequel le prélèvement de la pression de référence (Pref) s'effectue de manière à réduire la pression dans un niveau préliminaire d'entrée (8), dans lequel le niveau préliminaire d'entrée (8) est monté directement en amont du point d'étranglement (6) et présente une zone rétrécie (16) dans laquelle s'effectue un prélèvement de la pression de référence (Pref) au moyen d'au moins une ouverture de prélèvement de pression (12).

2. Procédé selon la revendication 1, dans lequel deux ou plusieurs ouvertures de prélèvement de pression (12) sont disposées dans la zone rétrécie (16) et sont connectées entre elles pour former un point de mesure de pression de référence (13).

3. Agencement de formation pneumatique d'un mélange pour un brûleur (3) pour la combustion de gaz combustible avec de l'air ambiant, dans lequel un ventilateur (2) est présent pour générer un flux d'air qui est amené au brûleur (3) par l'intermédiaire d'un point d'étranglement (6), dans lequel le point d'étranglement (6) est une buse Venturi, dans lequel du gaz combustible peut être mélangé en amont ou dans le point d'étranglement (6) par l'intermédiaire d'une vanne de régulation de gaz combustible (6), dans lequel un point de mesure de pression de référence (13) est en outre présent entre le ventilateur (2) et le point d'étranglement (6), point qui est connecté à la vanne de régulation de gaz combustible (9) par l'intermédiaire d'une conduite de commande (14), et dans lequel le point de mesure de pression de référence (13) est disposé dans un niveau préliminaire d'entrée (8) influençant le flux d'air en amont du point d'étranglement (6), et dans lequel le niveau préliminaire d'entrée (8) est disposé directement en amont du point d'étranglement (6) et est conçu de sorte qu'une pression de référence réduite (Pref) puisse être prélevée au niveau du point de mesure de pression de référence (13), dans lequel le niveau préliminaire d'entrée (8) présente une zone rétrécie (16) dans laquelle est présente au moins une ouverture de prélèvement de pression (12) qui est connectée au point de mesure de pression de référence (13).

4. Agencement selon la revendication 3, dans lequel chaque ouverture de prélèvement de pression (12) présente un chanfrein (15) au moins sur un bord (17) situé en aval.
